# EUROPÄISCHE PATENTSCHRIFT

(11) **EP 1 500 879 B1**
(45) Veröffentlichungstag und Bekanntmachung des Hinweises auf die Patenterteilung: **25.02.2009**
(21) Anmeldenummer: 04014414.9
(22) Anmeldetag: 19.06.2004
(51) Int. Cl.: F23Q 7/00

(54) **Glühstiftkerze mit integrierter Druckmessung**
Glow plug with integral pressure sensing
Bougie à incandescence avec une détection intégrale de pression

(30) Priorität: 21.07.2003 DE 10332960
(43) Veröffentlichungstag der Anmeldung: 26.01.2005
(73) Patentinhaber: ROBERT BOSCH GMBH, 70442 Stuttgart (DE)
(72) Erfinder: Moelkner, Thomas, 70563 Stuttgart (DE); Reissner, Andreas, 70499 Stuttgart (DE); Wein, Vera, 70176 Stuttgart (DE); Bach, Rainer, 75446 Wiernsheim (DE); Kussmaul, Armin, 74321 Bietigheim-Bissingen (DE); Carbon, Steffen, 73614 Schorndorf (DE); Kern, Christoph, 71546 Aspach (DE); Kaiser, Ralf, 71549 Unterbruenden (DE); Didra, Hans-Peter, 72127 Kusterdingen-Jettenburg (DE); Gaiser, Andreas, 71691 Freiberg (DE); Ledermann, Markus, 76149 Stuttgart (DE)

(56) Entgegenhaltungen:
- WO-A-97/09567
- DE-A- 4 132 842
- PATENT ABSTRACTS OF JAPAN Bd. 0082, Nr. 62 (M-341), 30. November 1984 (1984-11-30) & JP 59 134341 A (NIPPON JIDOSHA BUHIN SOGO KENKYUSHO KK), 2. August 1984 (1984-08-02)

## Beschreibung

Die Erfindung bezieht sich auf eine Glühstiftkerze zur Anordnung in einen Brennraum einer Brennkraftmaschine, bestehend im wesentlichen aus einer in einem Glührohr angeordnete Heiz- und Regelwendel und einem mit der Regelwendel verbundenen Anschlussbolzen, wobei das Glührohrs zusammen mit mindestens einem Teil des Anschlussbolzens von einem Gehäuse umgeben ist und die Glühstiftkerze eine integrierte Druckmesseinrichtung umfasst. Ein solche Glühstiftkerze ist aus Dokumenten DE-A-4 132 842 und WO-A-97/09567 schon bekannt.

### Stand der Technik

Die Motoren benötigen für ein gutes Start- und Warmlaufverhalten bei tiefen Temperaturen eine Wärmequelle, die entweder das Gasgemisch, die Ansaugluft oder den Brennraum vorwärmt. Insbesondere bei Kraftwagen (Pkw) werden hierfür meist Glühstiftkerzen verwendet. Sie ragen mit ihrem Heizkörper in den Brennraum der Brennkraftmaschine hinein.

Um eine bessere Aussage über die Verbrennung zu erhalten, sind Daten über die Verhältnisse im Brennraum notwendig. Hierzu zählen insbesondere Druck und Temperatur.

Für solche Messzwecke sind Glühstiftkerzen vorhanden, die in ihrer Gehäusewand eine sogenannte Druckbohrung aufweisen, die mit einem am brennraumfernen Ende angeordneten Druckaufnehmer gekoppelt ist. Die Druckmessung selbst erfolgt in der Regel über einen Drucksensor, der meist die Druckempfindlichkeit von Piezokeramik ausnutzt.

### Nachteile des Standes der Technik

Bei dem im Stand der Technik vorgeschlagenen Druckmesseinrichtung ist diese vollständig unabhängig von der eigentlichen Glühfunktion der Glühstiftkerze. Um eine solche Druckbohrung überhaupt herzustellen, ist es notwendig, eine sehr lange und damit tiefe Lochbohrung mit einem sehr geringen Durchmesser herzustellen, der sich über die gesamte Länge der Glühstiftkerze erstreckt. Dies ist mit einem technisch sehr hohen Aufwand und damit hohen Kosten ausführbar.

Ferner erweist sich von Nachteil, dass die lange dünne Bohrung den an dem brennraumnahen Ende der Bohrung entstehenden Druckverlauf dämpft und somit möglicherweise verfälscht. Eine weiterer Nachteil kann darin bestehen, dass ein sogenanntes Pfeifenschwingen innerhalb der Bohrung entsteht, und daher auf diese Art und Weise das Signal verfälscht wird.

Ferner tritt häufig der Fall ein, dass die Brennraum nahe Bohrung, explizit der Austritt der Bohrung aus der Glühstiftkerze verkokt und so eine Messung nicht mehr möglich macht.

### Aufgabe der Erfindung

Die Aufgabe der Erfindung ist es, die für Glühstiftkerzen vorgesehene Messung des in einem Brennraum einer Brennkraftmaschine herrschenden Druck zu optimieren und eine kostengünstige Lösung vorzuschlagen.

### Lösung der Aufgabe

Die Lösung der Aufgabe besteht darin, für die Druckmesseinrichtung einen Druckkanal vorzusehen, der durch mindestens eine Längsrille auf der Innenwandung des Gehäuses im brennraumnahen Bereich des Gehäuses gebildet ist und sich bis zu einem Druckaufnehmer, der vorzugsweise am brennraumfernen Ende der Glühstiftkerze angeordnet ist, erstreckt.

Somit ist der wesentliche Gedanke der Erfindung der, dass auf eine sehr kostenintensive Langlochbohrung verzichtet wird und mit herkömmlichen Mitteln eine Druckleitung von dem Bereich des brennraumnahen Endes des Gehäuses bis zu dem am brennraumfernen Ende gelegenen Druckaufnehmers geschaffen wird.

### Vorteile der Erfindung

Einer der wesentlichen Vorteile der Erfindung besteht darin, dass aufgrund der erfindungsgemäßen Bauweise, die zur Herstellung eines Druckkanals dient, ein sehr kostengünstiger und handelsüblicher Drucksensor verwendet werden kann.

Zudem besteht ein Vorteil darin, dass aufgrund der im Bereich des Dichtsitzes der Glühstiftkerze der Brennkraftmaschine angeordneten Riefen bzw. Rillen gleich mehrere Druckkanäle gebildet sind, so dass ein redundantes Messergebnis möglich ist, auch wenn ein Druckrohr, beispielsweise durch Verstopfung (beispielsweise durch Verkokung) ausfällt.

Eine besonders bevorzugte Ausführungsform sieht vor, dass der Druckkanal von dem brennraumnahen Bereich der Glühstiftkerze in das Gehäuse und von dort über eine Bohrung in dem Anschlussbolzen zum brennraumfernen Teil der Glühstiftkerze geführt wird, an dem dann über einen Adapter der entsprechende Druckaufnehmer installierbar ist.

Weitere vorteilhafte Ausgestaltungen gehen aus der nachfolgenden Beschreibung, den Zeichnungen sowie den Ansprüchen hervor.

### Zeichnungen

Es zeigen
- Fig. 1: Eine Ansicht auf einen Querschnitt einer erfindungsgemäßen Glühstiftkerze mit integrierter Druckmesseinrichtung;
- Fig. 2: Eine vergrößerte Ansicht des brennraumnahen Teils der Glühstiftkerze zur Verdeutlichung der Anordnung der erfindungsgemäßen Längsrillen.

### Beschreibung eines Ausführungsbeispiels

In Fig. 1 ist eine erfindungsgemäße Glühstiftkerze 1 dargestellt. Sie besteht aus einem Heizkörper 2, der wiederum aus einem Glührohr 3 besteht, in dem eine Glühwendel 4 eingebettet ist. Die Glühwendel 4 besteht aus einer Heizwendel 5 und einer Regelwendel 6, wobei die Heizwendel 5 mit ihrem freien Ende mit dem Glührohr 4 und die Regelwendel 6 mit ihrem anderen Ende mit einem Anschlussbolzen 7 verbunden ist.

Das Glührohr 3 ist dem brennraumnahen Bereich 8 zugeordnet. Der Anschlussbolzen 7 erstreckt sich in den brennraumfernen Bereich 9. Ein Teil des Glührohrs 3, das dem brennraumfernen Bereich 8 zugeordnet ist, und ein großer Teil des Anschlussbolzens 7 sind von einem Gehäuse 10 umgeben. Dieses Gehäuse 10 dient dazu, die gesamte Glühstiftkerze 1 kompakt auszuführen. Das Gehäuse 10 weist auf seiner Außenseite ein Gewinde 11 auf, mittels dem die Glühstiftkerze 1 in die Brennkraftmaschine montierbar ist.

Zur Herstellung der Glühstiftkerze 1 wird das Glührohr 3 in das Gehäuse 10 eingepresst. Dabei weist das Gehäuse 10 im Bereich des Presssitzes 12 zwischen Glührohr 3 und Gehäuse 10 Rillen 13 auf, die sich in die Längserstreckung der Glühstiftkerze 1 ausdehnen.

Diese Rillen 13 bewirken, dass der in dem Brennraum der Brennkraftmaschine erzeugte Druck über diese Rillen 13 in das Gehäuse 10 der Glühstiftkerze 1 geführt werden. Der so im Gehäuse 10 befindliche Druck wird weiter über Querbohrungen 14, die in dem Gehäuse 10 angeordneten Anschlussbolzen 7 vorgesehen sind, übertragen. Von dort wird der im Brennraum erzeugte Druck über eine weitere Längsbohrung 15 (Druckkanal D) an den im brennraumfernen Bereich 9 angeordneten Drucksensor 16 übermittelt.

Alternativ hierzu kann auch vorgesehen werden, dass der Anschlussbolzen 7 zweiteilig ausgebildet ist, wobei der Teil der in der Richtung Glührohr 3 sich erstreckt, als Vollmaterial ausgebildet ist und der Teil, der mit den Bohrungen (Querbohrung 14 und Längsbohrung 15) vorgesehen ist, als Rohrmaterial ausgewählt wird.

Als Druckaufnehmer bzw. Drucksensor 16 kann vorteilhafter Weise ein Sensor vorgesehen werden, der den Druck elektromechanisch, piezotechnisch oder optisch in ein elektronisch auswertbares Signal umwandelt, das über eine Signalleitung 17 an eine Messeinrichtung übertragen wird.

Um die Abdichtung des Innenraums des Gehäuses 10 zu gewährleisten, ist an dem brennraumfernen Bereich 9 der Glühstiftkerze 1 ein Dichtelement 18 vorgesehen, das derart ausgestaltet ist, dass dieses zum Teil den Anschlussbolzen 7 hindurchführt, aber auch die Zuführung einer elektrischen Leitung 19 ermöglicht, die für die Heizung des Glührohrs 3 vorgesehen ist.

Eine Isolierscheibe 20 verhindert, dass ein elektrischer Kontakt in Richtung des Drucksensors 16 entsteht.

## Patentansprüche

1. Glühstiftkerze für einen Brennraum einer Brennkraftmaschine, bestehend im wesentlichen aus in einem Glührohr (3) angeordneten Heiz- und Regelwendel (4) und einen mit der Regelwendel (6) verbundenen Anschlussbolzen (7), wobei der brennraumferne Teil des Glührohrs (3) zusammen mit mindestens einem Teil des Anschlussbolzens (7) von einem Gehäuse (10) umgeben ist und eine integrierte Druckmesseinrichtung (16) umfasst, **dadurch gekennzeichnet, dass** die Druckmesseinrichtung (16) einen Druckkanal (D) umfasst, der mindestens aus eine Rille (13) auf der Innenwandung des Gehäuses (10) im brennraumnahen Bereich (8) des Gehäuses (10) gebildet ist und sich bis zu einem Druckaufnehmer innerhalb des Gehäuses (10) der Glühstiftkerze (1) erstreckt.

2. Glühstiftkerze nach Anspruch 1, **dadurch gekennzeichnet, dass** der Außendurchmesser des Anschlussbolzens (7) geringer ist als der Durchmesser des Gehäuses (10) und so sich ein Druckkanal bildet.

3. Glühstiftkerze nach Anspruch 1, **dadurch gekennzeichnet, dass** mindestens der brennraumferne Teil (9) des Anschlussbolzens (7) als Rohr ausgebildet ist und so sich ein Druckkanal bildet.

4. Glühstiftkerze nach Anspruch 1, **dadurch gekennzeichnet, dass** der Anschlussbolzen (7) mindestens eine Querbohrung (14) aufweist, durch die der Druck zum Druckaufnehmer (16) weitergeleitet wird.

5. Glühstiftkerze nach mindestens einem der vorhergehenden Ansprüche, **dadurch gekennzeichnet, dass** am brennraumfernen Ende (9) der Glühstiftkerze (1) ein Adapterelement anbringbar ist, das zur Aufnahme des Druckaufnehmers (16) vorgesehen ist.

6. Glühstiftkerze nach mindestens einem der vorhergehenden Ansprüche, **dadurch gekennzeichnet, dass** zur Abdichtung des Innenraums der Glühstiftkerze gegenüber der Umgebung ein Dichtelement (18) vorgesehen ist.

## Claims

1. Glow plug for a combustion chamber of an internal combustion engine, composed substantially of heating and regulating coils (4), which are arranged in a glow tube (3), and a connecting bolt (7) which is connected to the regulating coil (6), wherein that part of the glow tube (3) which is remote from the combustion chamber, together with at least one part of the connecting bolt (7), is surrounded by a housing (10) and comprises an integral pressure sensing device (16), **characterized in that** the pressure sensing device (16) comprises a pressure duct (D) which is formed at least by a channel (13) on the inner wall of the housing (10) **in that** region (8) of the housing (10) which is close to the combustion chamber, and which pressure duct (D) extends as far as a pressure sensor within the housing (10) of the glow plug (1).

2. Glow plug according to Claim 1, **characterized in that** the outer diameter of the connecting bolt (7) is smaller than the diameter of the housing (10), and a pressure duct is thereby formed.

3. Glow plug according to Claim 1, **characterized in that** at least that part (9) of the connecting bolt (7) which is remote from the combustion chamber is designed as a tube, and a pressure duct is thereby formed.

4. Glow plug according to Claim 1, **characterized in that** the connecting bolt (7) has at least one transverse bore (14) through which the pressure is transmitted to the pressure sensor (16).

5. Glow plug according to at least one of the preceding claims, **characterized in that** an adapter element can be attached to that end (9) of the glow plug (1) which is remote from the combustion chamber, which adapter element is provided for holding the pressure sensor (16).

6. Glow plug according to at least one of the preceding claims, **characterized in that** a sealing element (18) is provided for sealing off the interior space of the glow plug with respect to the environment.

## Revendications

1. Bougie à incandescence pour une chambre de combustion d'un moteur à combustion interne, constituée essentiellement de spirales incandescentes et de réglage (4) disposées dans un tube incandescent (3) et d'un boulon de raccordement (7) connecté à la spirale de réglage (6), la partie du tube incandescent (3) éloignée de la chambre de combustion étant entourée conjointement avec au moins une partie du boulon de raccordement (7) par un boîtier (10) et comprenant un dispositif de mesure de pression intégré (16), **caractérisée en ce que** le dispositif de mesure de pression (16) comprend un canal de pression (D), qui est formé par au moins une gorge (13) sur la paroi interne du boîtier (10) dans la région (8) du boîtier (10) proche de la chambre de combustion, et s'étend jusqu'à un enregistreur de pression à l'intérieur du boîtier (10) de la bougie à incandescence (1).

2. Bougie à incandescence selon la revendication 1, **caractérisée en ce que** le diamètre extérieur du boulon de raccordement (7) est plus petit que le diamètre du boîtier (10) et **en ce qu'**il se forme ainsi un canal de pression.

3. Bougie à incandescence selon la revendication 1, **caractérisée en ce qu'**au moins la partie (9) du boulon de raccordement (7) éloignée de la chambre de combustion est réalisée sous forme de tube et **en ce qu'**il se forme ainsi un canal de pression.

4. Bougie à incandescence selon la revendication 1, **caractérisée en ce que** le boulon de raccordement (7) présente au moins un alésage transversal (14), à travers lequel la pression peut être transmise à l'enregistreur de pression (16).

5. Bougie à incandescence selon l'une quelconque des revendications précédentes, **caractérisée en ce que** l'on peut monter à l'extrémité (9) de la bougie à incandescence (1) éloignée de la chambre de combustion, un élément adaptateur qui est prévu pour recevoir l'enregistreur de pression (16).

6. Bougie à incandescence selon l'une quelconque des revendications précédentes, **caractérisée en ce que** pour réaliser l'étanchéité de l'espace interne de la bougie à incandescence par rapport à l'environnement, on prévoit un élément de joint (18).
